# FASCICULE DE BREVET EUROPEEN

(11) **EP 0 597 758 B1**
(45) Date de publication et mention de la délivrance du brevet: **26.03.1997**
(21) Numéro de dépôt: 93402705.3
(22) Date de dépôt: 04.11.1993
(51) Int. Cl.: G07B 7/00

(54) **Goulotte de sortie de ticket pour machine distributrice de tickets**
Ausgabeschacht für Fahrkartenausgabemaschine
Ticket chute for a ticket dispensing machine

(30) Priorité: 12.11.1992 FR 9213592
(43) Date de publication de la demande: 18.05.1994
(73) Titulaire: SOCIETE D'APPLICATIONS GENERALES D'ELECTRICITE ET DE MECANIQUE SAGEM, F-75783 Paris Cédex 16 (FR)
(72) Inventeur: Merlin, Bruno, F-95100 Argenteuil (FR)
(74) Mandataire: Bloch, Gérard

(56) Documents cités:
- WO-A-91/03802
- DE-A- 3 605 351
- US-A- 3 935 978
- US-A- 4 094 451

## Description

La présente invention concerne une goulotte de sortie de ticket pour machine distributrice de tickets telle qu'un horodateur, et plus particulièrement une telle goulotte possédant une fente de sortie à travers laquelle une extrémité d'un ticket est susceptible d'être présentée à un utilisateur.

Des horodateurs sont utilisés notamment comme appareils de péage de stationnement. Ces appareils délivrent à l'utilisateur, en échange d'une certaine quantité de monnaie, un ticket portant le jour et l'heure limite de stationnement correspondant au prix payé. Ce ticket est ensuite disposé de manière apparente à l'intérieur du véhicule.

Dans ces appareils, le ticket est imprimé et découpé puis amené par une goulotte jusqu'à une fente de sortie où une de ses extrémités est présentée à l'utilisateur, le reste du ticket restant à l'intérieur de la goulotte. L'utilisateur saisit l'extrémité libre du ticket et le tire à lui pour l'extraire totalement de la goulotte.

Lorsque, comme cela est généralement le cas, la fente se trouve sur la face avant de l'appareil en vis-à-vis de l'utilisateur, le ticket est extrait sans difficulté.

En revanche, des difficultés se présentent lorsque la fente de sortie du ticket se trouve sur une face latérale de l'appareil. En effet, l'utilisateur a toujours tendance à tirer vers lui l'extrémité du ticket dépassant de la fente. Il en résulte alors un froissement et éventuellement un déchirement du ticket pouvant conduire à un bourrage de la goulotte de sortie. W.O. 91/03802 enseigne un distributeur du type mentionné au début, qui est monté pivotant autour d'un axe vertical et aligne ainsi le ticket extrait dans la direction de la force d'extraction exercée par l'utilisateur, avant de revenir à une position de repos sous l'effet d'un ressort de rappel. Ce distributeur, qui nécessite un mécanisme complexe, est en fait un distributeur frontal orientable et non un distributeur latéral.

La présente invention vise à pallier les inconvénients mentionnés ci-dessus.

A cet effet, l'invention a pour objet une goulotte de sortie de ticket pour machine distributrice de tickets telle qu'un horodateur, possédant une fente de sortie à travers laquelle une extrémité d'un ticket est susceptible d'être présentée à un utilisateur, caractérisée par le fait qu'elle est agencée pour permettre, lors de l'extraction du ticket par l'utilisateur, une rotation de la partie du ticket restant à l'intérieur de la goulotte autour d'au moins un des bords latéraux de ladite fente. Ainsi, lorsque la fente est disposée sur une face latérale de l'appareil et que l'utilisateur tire à lui une extrémité de ticket dépassant de la fente, le ticket vient en premier lieu se plaquer contre le bord de la goulotte le plus proche de l'utilisateur, puis il pivote autour du bord correspondant de la fente jusqu'à se dégager de la goulotte.

Dans un mode de réalisation particulier, la goulotte possède une largeur sensiblement égale à la diagonale de la partie du ticket restant à l'intérieur de la goulotte.

Bien entendu, la goulotte peut posséder une dimension supérieure à cette diagonale. Elle peut également posséder une largeur légèrement inférieure, dans la mesure où la traction exercée sur le ticket peut, si les frottements sont suffisamment faibles, entraîner un léger glissement du ticket vers l'extérieur de la goulotte.

La goulotte peut posséder une largeur constante ou au contraire s'élargir au voisinage de son extrémité.

On décrira maintenant à titre d'exemple non limitatif un mode de réalisation particulier de l'invention en référence aux dessins schématiques annexés dans lesquels :
- les figures 1 et 2 sont des vues en perspective des deux élements d'une goulotte d'horodateur selon l'invention,
- la figure 3 représente la goulotte assemblée et,
- la figure 4 est une vue développée en plan d'une goulotte et d'un ticket correspondant.

La goulotte 1 de la figure 3 est constituée pour l'essentiel d'un guide 2 de papier et d'une pièce 3 délimitant avec le guide 2 un conduit à section rectangulaire allongée, la pièce 3 permettant de plaquer sur le guide 2 un ticket en papier 4.

Le guide 2 est composé de deux plaques 5 et 6 respectivement sensiblement horizontale et sensiblement verticale réunies par des nervures 7.

Entre les lames 5 et 6 et les nervures 7, le guide.2 présente des trous 8 de telle sorte que, lorsqu'un outil telle qu'une lame souple de couteau est introduit dans la goulotte, celui-ci ne peut la remonter jusqu'à l'imprimante. Cet agencement réduit de manière significative les risques de vandalisme.

Le guide présente par ailleurs des pattes de montage 9 pour le fixer sur l'imprimante de l'horodateur.

La pièce 3 a une section sensiblement en S dont la partie inférieure vient s'appuyer sur des nervures de bord 10 du guide 2. Le bord inférieur 11 de la pièce 3 et le bord de la plaque 5 délimitent une fente 12 de sortie du ticket 4.

Cette forme en S permet de freiner le ticket et de le retenir dans la goulotte pour éviter qu'il ne tombe par terre, ou qu'il ne s'envole en cas de courant d'air.

Le ticket est présenté à l'utilisateur dans sa position représentée à la figure 3 où il sort légèrement de la fente 12 et se trouve au milieu de la goulotte 1.

L'utilisateur saisit l'extrémité dépassante 13 et la tire vers lui dans la direction représentée par la flèche 14.

Le ticket vient alors se plaquer contre le bord 15 de la goulotte dans sa position représentée en traits mixtes à la figure 4.

La goulotte a ici une largeur D sensiblement égale à la diagonale de la partie du ticket intérieure à cette goulotte.

Ainsi, lorsque l'utilisateur continue à tirer à lui le ticket, celui-ci pivote autour du bord 16 de la fente 12 jusqu'à s'extraire complètement de la goulotte 1 sans froissement et sans déchirement.

## Revendications

1. Goulotte de sortie de ticket pour machine distributrice de tickets telle qu'un horodateur, possédant une fente de sortie (12) à travers laquelle une extrémité (13) d'un ticket (4) est susceptible d'être présentée à un utilisateur, caractérisée par le fait qu'elle est agencée pour permettre, lors de l'extraction du ticket par l'utilisateur, une rotation de la partie du ticket restant à l'intérieur de la goulotte autour d'au moins un des bords latéraux de ladite fente.

2. Goulotte selon la revendication 1, possédant une largeur (D) sensiblement égale à la diagonale de la partie du ticket restant à l'intérieur de la goulotte.

## Patentansprüche

1. Ticket-Ausgabeschacht für eine Ticket-Ausgabe Maschine wie einen Zeitgeber, mit einem Ausgabeschlitz (12), durch den hindurch ein Endabschnitt (13) eines Tickets (4) einem Benutzer dargeboten werden kann, dadurch gekennzeichnet daB er der beim Herausziehen des Tickets durch den Benutzer eine Drehung des im Inneren des Ausgabeschachts verbliebenen Abschnitts des Tickets um mindestens einen der seitlichen Ränder des Schlitzes zuläBt.

2. Ausgabeschacht nach Anspruch 1, mit einer Breite (D), die im wesentlichen gleich der Diagonale des im Inneren des Ausgabeschachts verbleibenden Abschnitts des Tickets ist.

## Claims

1. Ticket chute for a ticket dispensing machine such as a time-stamping clock, comprising an outlet slot (12) through which one end (13) of a ticket (4) is able to be offered to a user, characterised by the fact that it is arranged to allow, at the time of extraction of the ticket by the user, a rotation of the part of the ticket remaining inside the chute about at least one of the side edges of said slot.

2. Chute according to Claim 1, having a width (D) substantially equal to the diagonal of the part of the ticket remaining inside the chute.
